# NEUE EUROPÄISCHE PATENTSCHRIFT

(11) **EP 1 869 286 B2**
(45) Veröffentlichungstag und Bekanntmachung des Hinweises auf die Entscheidung über den Einspruch: **05.03.2014**
(45) Hinweis auf die Patenterteilung: 15.10.2008
(21) Anmeldenummer: 06721190.4
(22) Anmeldetag: 31.03.2006
(51) Int. Cl.: E21C 35/197

(54) **KUNSTSTOFFRING ZUM LÖSBAREN FESTLEGEN EINES RUNDSCHAFTMEISSELS IN EINER MEISSELBÜCHSE**
PLASTIC RING FOR REMOVEABLY FIXING A ROUND SHANK CHISEL IN A CHISEL BUSH
BAGUE EN PLASTIQUE POUR LA FIXATION AMOVIBLE D'UN BURIN A TIGE RONDE DANS UNE DOUILLE DE BURIN

(30) Priorität: 14.04.2005 AT 6322005
(43) Veröffentlichungstag der Anmeldung: 26.12.2007
(73) Patentinhaber: Sattler, Erich, 8720 Kobenz (AT); Exel, Robert, 8732 Seckau (AT)
(72) Erfinder: EXEL, Robert, A-8732 Seckau (AT)
(74) Vertreter: Schwarz & Partner
(86) Internationale Anmeldenummer: PCT/AT2006/000130
(87) Internationale Veröffentlichungsnummer: WO 2006/108200

(56) Entgegenhaltungen:
- WO-A-01/23708
- WO-A-95/27840
- WO-A1-95//27840
- DE-U1- 29 716 692
- DE-U1- 29 716 692
- GB- - 1 036 535
- US- - 3 767 266
- US-A- 4 327 947

## Beschreibung

Die Erfindung betrifft einen Kunststoffring zum lösbaren Festlegen eines Rundschaftmeißels in einer Meißelbüchse, bei welcher die Innenseite der Meißelbüchse eine Ringnut aufweist, in welche der in einer Ringnut des Meißelschafts aufgenommene federnde Kunststoffring eingreift, wobei der Kunststoffring geschlitzt ausgebildet ist und mindestens eine über die Außenfläche des Kunststoffringes vorspringende und sich über zumindest einen Teil des Umfangs des Kunststoffringes erstreckende Rippe aufweist.

Rundschaftmeißel werden an Schremmköpfen bzw. Schremmwalzen lösbar befestigt, sodass sie nach Abnützung mit möglichst geringem Arbeitsaufwand ersetzt werden können. Im Gegensatz zu der Forderung der leichten Lösbarkeit steht die Forderung eines guten Halts der Rundschaftmeißel an den Schremmköpfen bzw. Schremmwalzen, zumal sie relativ hohen Zentrifugalkräften und Querkräften ausgesetzt sind. Eine weitere Anforderung an die Befestigung eines Rundschaftmeißels an einer Meißelbüchse besteht darin, gegen die harten Betriebsbedingungen, verschärft durch Feinpartikel und Kühlflüssigkeit etc., unempfmdlich zu sein. Diese Betriebsbedingungen sollen zudem auch das Lösen eines Rundschaftmeißels aus seiner Meißelbüchse nicht erschweren.

Ein Kunststoffring zum lösbaren Festlegen eines Rundschaftmeißels in einer Meißelbüchse der eingangs beschriebenen Art ist aus der WO 01/23708 und aus der AT 004 193 U1 bekannt. Gemäß diesem letzteren Dokument gelingt das Einführen des Rundschaftmeißels in die Meißelbüchse dadurch, dass die Tiefe der Ringnut des Meißelschaftes die Gesamtdicke des Kunststoffringes im Bereich seiner Rippe übersteigt und der Schlitz eine derartige Breite aufweist, dass der Kunststoffring für die Montage im Durchmesser derart verkleinerbar ist, dass der Kunststoffring beim Einsetzen des Rundschaftmeißels in die Meißelbüchse nicht über den Durchmesser des Meißelschaftes im Bereich der Ringnut vorschaut. Beim Einbau eines Rundschaftmeißels wird der Kunststoffring so weit im Durchmesser verkleinert, dass er zur Gänze in der Ringnut des Rundschaftmeißels Platz findet, wodurch seine Rippe das Einsetzen des Rundschaftmeißels nicht behindern kann.

Erst wenn der Rundschaftmeißel in der Meißelbüchse den richtigen Sitz erreicht hat, federt der Kunststoffring auf und die Rippe des Kunststoffringes greift zumindest teilweise in die am Innenmantel der Meißelbüchse vorgesehene Ringnut ein. Somit ist gemäß dem Stand der Technik die Haltekraft durch das Auffedern des Kunststoffringes von einem Außendurchmesser kleiner bzw. gleich dem Außendurchmesser des Rundschaftmeißels auf einen diesen Außendurchmesser übersteigenden Durchmesser gegeben.

Es hat sich gezeigt, dass im rauhen Schremmbetrieb die so hervorgerufene Haltekraft oftmals nicht ausreicht. Es kommt infolge der Fliehkräfte zu einem unfreiwilligen Entfernen eines Rundschaftmeißels aus der Meißelbüchse, was durch Schrägwände der Rippe und der hierzu korrespondierend ausgebildeten Ringnut begünstigt wird.

Die Erfindung stellt sich die Aufgabe, einen Kunststoffring der eingangs beschriebenen Art zu schaffen, mit dem ein einfaches Einsetzen eines Rundschaftmeißels in die Meißelbüchse und auch ein einfaches Entfernen ermöglicht ist, jedoch ein hinreichend fester Sitz des Rundschaftmeißels während des Betriebs in der Meißelbüchse gegeben ist. Die Aufgabe besteht also darin, zwei gänzlich gegensätzliche Anforderungen zu erfüllen.

Diese Aufgabe wird erfindungsgemäß dadurch gelöst, dass der Querschnitt des Kunststoffringes einen in radialer Richtung nach innen drückbaren und nach außen federnden Abschnitt, der sich zumindest über einen Teil des Umfangs des Kunststoffringes erstreckt, aufweist, wobei dieser Abschnitt gegenüber den anderen Abschnitten des Querschnitts des Kunststoffiinges aus einer entspannten Ausgangslage mit einem bestimmten Außendurchmesser größer als der Innendurchmesser der Meißelbüchse in eine einen kleineren Außendurchmesser, der dem Innendurchmesser der Meiselbüchse entspricht, aufweisende Einbaulage drückbar ist und retour in die entspannte Ausgangslage federn kann, wobei der Schlitz eine Breite aufweist, die derart bemessen ist, dass bei einer Reduktion des Durchmessers des Kunststoffringes bis zum Kontakt der Seitenwände des Schlitzes der radial federnde Abschnitt des Querschnitts des Kunststoffringes bei in die Ringnut eingesetztem Kunststoffring über den Außendurchmesser des Meißelschaftes vorragt.

Die Grundidee der Erfindung liegt somit darin, dass das Eindringen des Kunststoffringes, d.h. seiner sich über zumindest einen Teil des Umfangs erstreckenden Rippe, in die Nut der Meißelbüchse nicht durch ein radiales Auffedern des gesamten Kunststoffringes erfolgt, sondern dadurch, dass die Rippe selbst federnd ausgebildet ist und radial über den Außenumfang des Kunststoffringes vorfedert. Dies erfolgt dadurch, dass der Kunststoffring selbst dann, wenn sein Schlitz zusammengepresst ist, zumindest mit seiner Rippe noch über den Außendurchmesser des Meißelschaftes vorragt.

Gemäß einer ersten bevorzugten Ausführungsform ist der Querschnitt des Kunststoffringes wellenförmig gestaltet, wobei ein radial nach außen ragender Wellenberg den in radialer Richtung nach innen drückbaren und nach außen federnden Abschnitt des Querschnitts des Kunststoffringes bildet.

Eine weitere bevorzugte Ausführungsform ist dadurch gekennzeichnet, dass der Kunststoffring - der eine etwa zylinderartig gestaltete Außenfläche aufweist - mit einer radial über die Außenfläche vorstehenden Rippe versehen ist, die den in radialer Richtung nach innen bewegbaren und nach außen federnden Abschnitt des Querschnitts des Kunststoffringes bildet, wobei zweckmäßig die Rippe schräg zur Achse des Kunststoffringes geneigt ausgebildet ist, vorzugsweise unter einem Winkel zwischen 35° und 75°.

Vorzugsweise erstreckt sich der in radialer Richtung nach innen drückbare und nach außen federnde Abschnitt nur über einen Teil des Umfangs des Kunststoffringes, vorzugsweise über mindestens 80 % des Umfangs.

In der Praxis hat es sich gezeigt, dass für den Kunststoffring mit einer Wandstärke zwischen 0,7 und 3 mm, vorzugsweise zwischen 1,3 und 1,8 mm, das Auslangen gefunden wird, wobei im Fall der Ausbildung einer radial nach außen vorstehenden Rippe diese eine geringere Wandstärke aufweist als der übrige Querschnitt des Kunststoffringes.

Zweckmäßig ist der Kunststoffring aus einem der folgenden Materialien gebildet: Polyamid (PA), Polyacetal (POM), Thermoplastische Polyester (PET), HT-Polymere (PEEK, PSU), Polyethylen (PE), Polypropylen (PP), Polyvinylchlorid (PVC).

Für besonders harte Betriebseinsätze ist der Kunststoffring dadurch gekennzeichnet, dass er mit einer Faserverstärkung ausgebildet ist, beispielsweise einer Glasfaserverstärkung.

Die Erfindung ist nachfolgend anhand zweier in der Zeichnung dargestellter Ausführungsbeispiele näher erläutert, wobei Fig. 1 einen Querschnitt durch einen Kunststoffring, Fig. 2 eine Draufsicht und Fig. 3 einen Schrägriss des Kunststoffringes gemäß einer ersten Ausführungsform veranschaulichen. In Fig. 4 ist der Kunststoffring im eingebauten Zustand gezeigt. Fig. 5 stellt wiederum einen Querschnitt des Kunststoffringes und Fig. 6 eine Draufsicht auf denselben gemäß einer zweiten Ausführungsform dar. Fig. 7 veranschaulicht wiederum den Kunststoffring im eingebauten Zustand.

Wie aus Fig. 4 zu erkennen ist, weist ein Rundschaftmeißel 1 eine am Meißelschaft 2 umlaufende Ringnut 3 auf, die eine bestimmte Tiefe 4 und eine bestimmte Breite 5 aufweist. In der Höhe dieser Ringnut 3 ist eine Meißelbüchse 6, in die der Rundschaftmeißel 1 eingesetzt ist, innenseitig ebenfalls mit einer Ringnut 7 versehen, die jedoch nur eine geringere Breite 8 als die Ringnut 3 aufweist. Zur lösbaren Befestigung des Rundschaftmeißels 1 in der Meißelbüchse 6 ist ein Kunststoffring 9 vorgesehen, der gemäß der in den Fig. 1 bis 4 dargestellten Ausführungsform einen wellenförmigen Querschnitt aufweist. Etwa mittig der Breite 10 dieses Kunststoffringes 9 ragt ein Abschnitt 11-nachstehend auch als Rippe 11 bezeichnet - mit seinem Außendurchmesser 12 über die Außendurchmesser 13 der beiden Enden des Kunststoffringes 9 vor. Der Kunststoffring 9 ist, wie aus Fig. 2 zu erkennen ist, mit einem Schlitz 14 versehen. Seine größte Dicke 15 überragt die Tiefe 4 der Ringnut 3 des Rundschaftmeißels 1, wenn der Kunststoffring 9 sich in entspannter Position befindet, wie sie in den Figuren dargestellt ist, sodass er den Innendurchmesser 6' der Meißelbüchse überragt.

Das Einsetzen und Entfernen des Rundschaftmeißels 1 in die bzw. aus der Meißelbüchse 6 ist dadurch möglich, dass die vorragende Rippe 11 zurückdrückbar ist, und zwar so weit zurückdrückbar, dass sie innerhalb der Ringnut 3 des Rundschaftmeißels 1 zu liegen kommt. Hierdurch kommt es zu einer Vergrößerung der Breite 10 des Kunststoffringes 9, weshalb die Breite 5 der Ringnut 3 des Rundschaftmeißels 1 derart bemessen ist, dass der Kunststoffring 9 auch im sozusagen flachgedrückten Zustand innerhalb der Ringnut 3 Platz findet. Dieser flachgedrückte Zustand des Kunststoffringes 9, also der zurückgedrückten Rippe 11, ist in Fig. 4 mit strichlierten Linien veranschaulicht.

Gemäß der in den Fig. 5 bis 7 dargestellten Ausführungsform weist der Kunststoffring 9 eine von einem etwa zylindrisch gestalteten ringförmigen Basiskörper 16 des Kunststoffringes 9 radial nach außen vorragende und schräg nach einem Ende des Kunststoffringes 9 gerichtete Rippe 17 auf, deren Wandstärke 18 etwas geringer gehalten ist als die Wandstärke 19 des zylindrischen Basiskörpers 16. Auch dieser Kunststoffring 9 ist geschlitzt ausgebildet, um ihn auf den Rundschaftmeißel 1 aufschieben zu können. Wie aus Fig. 7 zu erkennen ist, liegt der ring-zylindrische Basiskörper 16 an dem Nutgrund der Ringnut 3 des Rundschaftmeißels 1 an, und es ragt die Rippe 17 im entspannten Zustand in die Ringnut 7 der Meißelbüchse 6.

Wie insbesondere aus Fig. 7 zu erkennen ist, ist die Dicke 19 des ring-zylindrischen Basiskörpers 16 des Kunststoffringes 9 derart bemessen, dass beim Einsetzen des Rundschaftmeißels 1 in die Meißelbüchse 6 ein Einfedern der vorstehenden Rippe 17 zum Basiskörper 16 möglich ist und in diesem eingefederten Zustand die Tiefe 4 der Ringnut 3 des Rundschaftmeißels 1 durch den Kunststoffring 9 nicht überschritten wird. Dieser eingefederte Zustand der Rippe 17 ist in Fig. 7 mit strichlierten Linien veranschaulicht.

Beim Ausbau des Rundschaftmeißels 1 kommt es bei dieser Ausführungsform in der Regel zu einem Zerstören des Kunststoffringes 9, d.h. die vorragende Rippe 17 wird größtenteils vom ring-zylindrischen Basiskörper 16 des Kunststoffringes 9 abreißen bzw. abgeschert.

Die vorragenden Rippen 11 und 17, und zwar sowohl nach der einen als auch nach der anderen Ausführungsform, müssen sich nicht um den gesamten Umfang des Kunststoffringes 9 erstrecken; sie können auch kombiniert angewendet werden, d.h. dass sich über einen Teil des Umfangs eine Rippe 17 gemäß Fig. 5 und über einen anderen Teil des Umfangs eine Rippe 11 gemäß Fig. 1 erstreckt.

Der Kunststoffring 9 ist vorzugsweise aus folgenden Materialien gebildet: Polyamid (PA), Polyacetal (POM), Thermoplastische Polyester (PET), Hat-Polymere (PEEK, PSU), Polyethylen (PE), Polypropylen (PP), Polyvinylchlorid (PVC), und zwar wahlweise mit oder ohne Faserverstärkung, insbesondere Glasfaserverstärkung. Der Schlitz 14 kann sich in Achsrichtung des Kunststoffringes 9 erstrecken oder auch bis unter 45° hierzu. Die Breite 20 des Schlitzes 14 liegt zwischen 1 und 8 mm, vorzugsweise bei 4 mm.

## Patentansprüche

1. Kunststoffring (9) zum lösbaren Festlegen eines Rundschaftmeißels (1) in einer Meißelbüchse (6), bei welcher die Innenseite der Meißelbüchse (6) eine Ringnut (7) aufweist, in welche der in einer Ringnut (3) des Meißelschafts (2) aufgenommene federnde Kunststoffring (9) eingreift, wobei der Kunststoffring (9) geschlitzt ausgebildet ist und mindestens eine über die Außenfläche des Kunststoffringes (9) vorspringende und sich über zumindest einen Teil des Umfangs des Kunststoffringes (9) erstreckende Rippe aufweist, **dadurch gekennzeichnet, dass** der Querschnitt des Kunststoffringes (9) einen in radialer Richtung nach innen drückbaren und nach außen federnden Abschnitt (11, 17), der sich zumindest über einen Teil des Umfangs des Kunststoffringes (9) erstreckt, aufweist, wobei dieser Abschnitt (11, 17) gegenüber den anderen Abschnitten des Querschnitts des Kunststoffringes (9) aus einer entspannten Ausgangslage mit einem bestimmten Außendurchmesser (12) größer als der Innendurchmesser (6') der Meißelbüchse (6) in eine einen kleineren Außendurchmesser, der dem Innendurchmesser (6') der Meiselbüchse (6) entspricht, aufweisende Einbaulage drückbar ist und retour in die entspannte Ausgangslage federn kann, wobei der Schlitz (14) eine Breite (20) aufweist, die derart bemessen ist, dass bei einer Reduktion des Durchmessers des Kunststoffringes (9) bis zum Kontakt der Seitenwände des Schlitzes (14) der radial federnde Abschnitt (11, 17) des Querschnitts des Kunststoffringes (9) bei in die Ringnut (3) eingesetztem Kunststoffring (9) über den Außendurchmesser des Meißelschaftes (2) vorragt.

2. Kunststoffring (9) nach Anspruch 1, **dadurch gekennzeichnet, dass** sein Querschnitt wellenförmig gestaltet ist, wobei ein radial nach außen ragender Wellenberg den in radialer Richtung nach innen und außen federnden Abschnitt (11) des Querschnitts des Kunststoffringes (9) bildet.

3. Kunststoffring (9) nach Anspruch 1 oder 2, **dadurch gekennzeichnet, dass** er mit einer radial vorstehenden Rippe (17) versehen ist, die den in radialer Richtung nach innen drückbaren und nach außen federnden Abschnitt des Querschnitts des Kunststoffringes (9) bildet.

4. Kunststoffring (9) nach Anspruch 3, **dadurch gekennzeichnet, dass** die Rippe (17) schräg zur Achse des Kunststoffringes (9) geneigt ausgebildet ist, vorzugsweise unter einem Winkel zwischen 35 und 75°.

5. Kunststoffring (9) nach einem der Ansprüche 1 bis 4, **dadurch gekennzeichnet, dass** der in radialer Richtung nach innen drückbare und nach außen federnde Abschnitt (11, 17) sich nur über einen Teil des Umfangs des Kunststoffringes (9), vorzugsweise über mindestens 80 % des Umfangs, erstreckt.

6. Kunststoffring (9) nach einem der Ansprüche 1 bis 5, **dadurch gekennzeichnet, dass** seine Wandstärke (14) zwischen 0,7 und 3 mm, vorzugsweise zwischen 1,3 und 1,8 mm liegt, wobei im Falle der Ausbildung einer radial nach außen stehenden Rippe (17) diese eine geringere Wandstärke (18) aufweist als der übrige Querschnitt des Kunststoffringes.

7. Kunststoffring (9) nach einem der Ansprüche 1 bis 6, **dadurch gekennzeichnet, dass** er aus einem der folgenden Materialien gebildet ist: Polyamid (PA), Polyacetal (POM), Thermoplastische Polyester (PET), HT-Polymere (PEEK, PSU), Polyethylen (PE), Polypropylen (PP), Polyvinylchlorid (PVC).

8. Kunststoffring (9) nach einem der Ansprüche 1 bis 7, **dadurch gekennzeichnet, dass** er mit einer Faserverstärkung ausgebildet ist, beispielsweise einer Glasfaserverstärkung.

## Claims

1. A plastic ring (9) for detachably fixing a rounded-shaft tool (1) into a tool bushing (6), wherein the inside of the tool bushing (6) has an annular groove (7), into which the elastic plastic ring (9) held in an annular groove (3) of the tool shaft (2) engages, with the plastic ring (9) being designed in a slotted fashion and having at least one rib projecting beyond the outer surface of the plastic ring (9) and extending across at least a portion of the periphery of the plastic ring (9), **characterized in that** the cross-section of the plastic ring (9) exhibits a section (11, 17) which can be pushed inwards and springs outwards in a radial direction and extends across at least a portion of the periphery of the plastic ring (9), wherein said section (11, 17) can be pushed relative to the other sections of the cross-section of the plastic ring (9) from a relaxed initial position with a particular outside diameter (12) larger than the inside diameter (6') of the tool bushing (6) into a fitting position exhibiting a smaller outside diameter corresponding to the inside diameter (6') of the tool bushing (6) and is able to spring back into the relaxed initial position, whereby the slot (14) has a width (20) which is dimensioned such that, with a reduction in the diameter of the plastic ring (9) until the side walls of the slot (14) contact each other, the radially elastic section (11, 17) of the cross-section of the plastic ring (9) projects beyond the outside diameter of the tool shaft (2) when the plastic ring (9) is inserted in the annular groove (3).

2. A plastic ring (9) according to claim 1, **characterized in that** its cross-section has a wavelike design, wherein a wave crest projecting radially outwards forms the section (11) of the cross-section of the plastic ring (9) which springs inwards and outwards in a radial direction.

3. A plastic ring (9) according to claim 1 or 2, **characterized in that** it is provided with a radially projecting rib (17) which forms the section of the cross-section of the plastic ring (9) which can be pushed inwards and springs outwards in a radial direction.

4. A plastic ring (9) according to claim 3, **characterized in that** the rib (17) is designed so as to be inclined obliquely to the axis of the plastic ring (9), preferably at an angle of between 35 and 75°.

5. A plastic ring (9) according to any of claims 1 to 4, **characterized in that** the section (11, 17) which can be pushed inwards and springs outwards in a radial direction extends across only a portion of the periphery of the plastic ring (9), preferably across at least 80% of the periphery.

6. A plastic ring (9) according to any of claims 1 to 5, **characterized in that** its wall thickness (14) ranges between 0.7 and 3 mm, preferably between 1.3 and 1.8 mm, wherein, in case a rib (17) projecting radially outwards has been designed, said rib has a smaller wall thickness (18) than the remaining cross-section of the plastic ring.

7. A plastic ring (9) according to any of claims 1 to 6, **characterized in that** it is formed from one of the following materials: polyamide (PA), polyacetal (POM), thermoplastic polyesters (PET), HT-polymers (PEEK, PSU), polyethylene (PE), polypropylene (PP), polyvinyl chloride (PVC).

8. A plastic ring (9) according to any of claims 1 to 7, **characterized in that** it is designed with a fibre reinforcement, for example a glass-fibre reinforcement.

## Revendications

1. Bague en matière plastique (9) pour la fixation amovible d'un burin à tige ronde (1) dans une douille de burin (6), dans laquelle la face intérieure de la douille de burin (6) présente une gorge annulaire (7) dans laquelle s'engage la bague en matière plastique (9) à effet ressort reçue dans une gorge annulaire (3) de la tige de burin (2), ladite bague en matière plastique (9) étant réalisée fendue et présentant au moins une nervure qui fait saillie au-delà de la surface extérieure de la bague en matière plastique (9) et qui s'étend sur une partie au moins de la périphérie de la bague en matière plastique (9), **caractérisée en ce que** la section de la bague en matière plastique (9) comporte un tronçon (11, 17) susceptible d'être enfoncé vers l'intérieur en direction radiale et à effet ressort vers l'extérieur, qui s'étend sur au moins une partie de la périphérie de la bague en matière plastique (9), ce tronçon (11, 17) étant, par rapport aux autres tronçons de la section transversale de la bague en matière plastique (9), à partir d'une position de départ détendue avec un diamètre extérieur déterminé (12), plus grand que le diamètre intérieur (6') du manchon de burin (6) et pouvant être enfoncé jusque dans une position de montage qui présente un diamètre extérieur plus petit, correspondant au diamètre intérieur (6') du manchon de burin (6) et capable de revenir avec effet élastique jusque dans la position de départ détendue, et dans laquelle la fente (14) présente une largeur (20) dimensionnée de telle façon que lors d'une réduction du diamètre de la bague en matière plastique (9) jusqu'à venue en contact des parois latérales de la fente (14), le tronçon (11, 17), à effet ressort en sens radial, de la section transversale de la bague en matière plastique (9) dépasse au-delà du diamètre extérieur de la tige de burin (2) lorsque la bague en matière plastique (9) est en place dans la gorge annulaire (3).

2. Bague en matière plastique (9) selon la revendication 1, **caractérisée en ce que** sa section transversale est conçue sous forme ondulée, dans laquelle un sommet d'ondulation dépassant radialement vers l'extérieur forme le tronçon (11), de la section transversale de la bague en matière plastique (9), présentant un effet ressort vers l'intérieur et vers l'extérieur en direction radiale.

3. Bague en matière plastique (9) selon la revendication 1 ou 2, **caractérisée en ce qu'**elle est pourvue d'une nervure (17) en saillie radiale, qui forme le tronçon, de la section transversale de la bague en matière plastique (9), susceptible d'être enfoncé vers l'intérieur en direction radiale et présentant un effet ressort vers l'extérieur.

4. Bague en matière plastique (9) selon la revendication 3, **caractérisée en ce que** la nervure (17) est réalisée avec une inclinaison oblique par rapport à l'axe de la bague en matière plastique (9), de préférence sous un angle entre 35 et 75°.

5. Bague en matière plastique (9) selon l'une des revendications 1 à 4, **caractérisée en ce que** le tronçon (11, 17) susceptible d'être enfoncé vers l'intérieur en direction radiale et présentant un effet ressort vers l'extérieur s'étend seulement sur une partie de la périphérie de la bague en matière plastique (9), de préférence sur au moins 80 % de la périphérie.

6. Bague en matière plastique (9) selon l'une des revendications 1 à 5, **caractérisée en ce que** l'épaisseur de sa paroi (14) est comprise entre 0,7 et 3 mm, de préférence entre 1,3 et 1,8 mm, et dans le cas de la réalisation d'une nervure (17) dressée radialement vers l'extérieur, celle-ci présente une paroi (18) d'épaisseur réduite par rapport au reste de la section transversale de la bague en matière plastique.

7. Bague en matière plastique (9) selon l'une des revendications 1 à 6, **caractérisée en ce qu'**elle est formée de l'un des matériaux suivants :
polyamide (PA), polyacétal (POM), polyester thermoplastique (PET), polymère HT (PEEK, PSU), polyéthylène (PE), polypropylène (PP), chlorure de polyvinyle (PVC).

8. Bague en matière plastique (9) selon l'une des revendications 1 à 7, **caractérisée en ce qu'**elle est réalisée avec un renfort en fibres, par exemple un renfort en fibres de verre.
